# FASCICULE DE BREVET EUROPEEN

(11) **EP 0 885 150 B1**
(45) Date de publication et mention de la délivrance du brevet: **19.04.2000**
(21) Numéro de dépôt: 97906230.4
(22) Date de dépôt: 20.02.1997
(51) Int. Cl.: B65D 71/00

(54) **ELEMENT DE GROUPAGE POUR L'ASSEMBLAGE D'EMBALLAGES CONTENANT DES POTS REUNIS EN PLAQUES**
GRUPPIERUNGSELEMENT ZUR HERSTELLUNG VON VERPACKUNGEN,WELCHE LAGENWEISE ANGEORDNETE BECHER ENTHALTEN
GROUPING ELEMENT FOR ASSEMBLING PACKAGES CONTAINING POTS ARRANGED IN LAYERS

(30) Priorité: 20.02.1996 FR 9602064; 01.07.1996 FR 9608176; 02.07.1996 FR 9608209; 01.10.1996 FR 9611933
(43) Date de publication de la demande: 23.12.1998
(73) Titulaire: SMURFIT-SOCAR, F-94160 Saint-Mandé (FR)
(72) Inventeur: MEURANT, Alain, F-94440 Marolles-en-Brie (FR); CHRETIEN, Pierre, F-93600 Aulnay-sous-Bois (FR); DEHARBE, Gérard, F-21800 Chevigny-Saint-Sauveur (FR); POIRET, Dominique, F-27950 Saint-Marcel (FR); VAN OYCKE, Jacky, F-27950 Saint-Marcel (FR); DIX NEUF, Claude, F-85290 Saint-Laurent-sur-Sèvre (FR)
(74) Mandataire: Jolly, Jean-Pierre
(86) Numéro de dépôt international: FR9700313
(87) Numéro de publication internationale: WO9730908

(56) Documents cités:
- EP-A- 0 428 397
- EP-A- 0 614 821
- EP-A- 0 633 199
- WO-A-85/03274
- WO-A-94/24005
- DE-A- 2 929 576
- DE-U- 8 909 035
- GB-A- 2 187 161
- US-A- 3 305 085

## Description

La présente invention concerne un élément en carton servant à grouper plusieurs emballages, chaque emballage contenant plusieurs pots, par exemple de yaourt, qui sont réunis en plaques par une collerette formée à la partie supérieure de chaque pot.

Il est connu d'emballer au moins deux plaques superposées de ce type dans des emballages en carton de forme parallélépipédique qui les enveloppent sur une face supérieure, sur une face inférieure et sur deux faces opposées verticales, les deux autres faces opposées de l'emballage restant ouvertes. Pour pouvoir transporter plusieurs de ces emballages en même temps, il était nécessaire jusqu'à présent de les disposer dans des plateaux de regroupement en carton comprenant un fond et des parois latérales.

De tels plateaux nécessitent pour leur fabrication l'utilisation d'une grande quantité de carton et sont donc coûteux.

De plus, une fois les emballages retirés du plateau et placés sur les linéaires d'une surface de vente, le plateau devient inutilisable et encombrant. Pour permettre son stockage sous un faible volume avant son élimination, on doit détacher les parois latérales pour les mettre à plat, d'où il résulte une grande quantité de déchets.

Par le brevet EP-0 614 821 on connaît une structure de maintien et de préhension d'au moins deux plaques superposées de pots présentant un évidement à la jonction des collerettes de chaque groupe de quatre pots adjacents. Ladite structure comprend un volet central supérieur rectangulaire qui recouvre la surface supérieure de la plaque supérieure de pots, deux rabats principaux identiques comprenant des parties centrales sensiblement en forme de T reliées de part et d'autre audit volet central et propres à être rabattues par pliage le long des faces latérales desdites plaques et deux rabats secondaires identiques, sensiblement rectangulaires, s'étendant à partir de la jambe centrale du T perpendiculairement par rapport au plan de cette dernière. Lesdits rabats secondaires viennent se loger entre deux rangées parallèles de la plaque inférieure de pots et ils sont munis, sur un bord supérieur, de pattes en forme de crochet qui s'encliquettent dans lesdits évidements formés à la jonction entre les pots.

Cette structure de maintien permet ainsi d'assembler au moins deux plaques superposées de pots en un bloc unitaire, la cohésion étant assurée par les rabats secondaires qui viennent embrasser par le bas la pile de plaques.

Il est clair qu'une telle structure de maintien est inutilisable pour emballer une pile de plaques enveloppées dans un emballage parallélépipédique du type défini ci-dessus.

La présente invention vise à remédier à ces inconvénients en proposant un élément en carton permettant de grouper plusieurs emballages contenant chacun au moins deux plaques superposées de pots en vue de leur transport, qui utilise une quantité de carton très inférieure à celle entrant dans la fabrication du plateau selon la technique antérieure et, partant, plus économique.

L'invention a également pour objet un élément de groupage en carton qui se démonte sans qu'il soit nécessaire de le déchirer et qui peut donc être réutilisé.

L'invention a encore pour objet un élément de groupage de ce type qui permette le gerbage des emballages, tout en évitant le glissement d'un élément de groupage par rapport à celui se trouvant sous lui.

L'invention a enfin pour objet un élément de groupage qui soit entièrement mécanisable.

Tous ces objets et avantages sont obtenus avec l'élément de groupage selon la revendication 1.

L'élément de groupage selon l'invention utilise beaucoup moins de carton que le plateau de la technique antérieure puisqu'il ne comporte qu'une paroi de fond et deux parois latérales, les deux autres parois latérales étant réduites aux tenons.

Il présente également l'avantage par rapport au brevet EP 0 614 821 de pouvoir grouper deux ou plus de deux emballages et pas seulement une unique pile de plaques de pots. En effet, tous les emballages forment un ensemble unitaire dont le poids s'exerce sur la paroi de fond de l'élément de groupage. Il en résulte que lorsqu'on soulève l'élément de groupage, tous les emballages, y compris les emballages du milieu, sont soulevés.

Selon un mode de réalisation particulier de l'invention, la paroi de fond et les deux volets latéraux sont réalisés à partir d'un unique flan de carton et les deux volets latéraux sont articulés sur deux côtés opposés de la paroi de fond. Les tenons présentent un bord supérieur qui, en position de service, est horizontal et se place contre la collerette des plaques de pots.

Le montage de cet élément de groupage s'effectue en pliant les tenons perpendiculairement aux volets latéraux, puis en faisant pivoter ces derniers pour les amener dans une position perpendiculaire à la paroi de fond. Pour permettre aux tenons de s'introduire librement dans lesdits passages verticaux sans qu'ils risquent de venir buter contre le bord de la collerette des pots, on doit soulever légèrement les plaques de pots à l'intérieur de leur emballage suffisamment pour que le bord supérieur des tenons puisse passer jusqu'à ce que ces derniers arrivent à leur position définitive. Lorsque les plaques reviennent à leur position basse, leur collerette vient reposer sur ledit bord supérieur des tenons, bloquant ainsi les volets latéraux et les empêchant de s'ouvrir spontanément.

Pour démonter l'élément de groupage, on doit simplement faire pivoter des volets latéraux en sens inverse en forçant légèrement jusqu'à ce que les tenons se dégagent de sous les collerettes.

L'élément de groupage peut être muni de moyens qui permettent d'éviter de soulever les plaques de pots pour introduire les tenons. Des modes de réalisation de ces moyens font l'objet des revendications 6 à 9.

Dans le cas où les volets latéraux sont articulés sur la paroi de fond, l'élément de groupage peut comporter également des moyens permettant de renforcer le blocage des volets latéraux en position fermée afin qu'ils ne risquent pas de s'ouvrir, même sous l'action d'une force de traction exercée sur eux.

Divers modes de rélisation de ces moyens sont décrits dans les revendications 13 à 31.

L'invention sera décrite à présent en détail en regard des dessins annexés, dans lesquels :
la figure 1 représente un élément de groupage selon un premier mode de réalisation, pour l'assemblage d'emballages comprenant deux couches de plaques de pots ;
la figure 2 est une vue en perspective montrant l'élément de groupage dans une phase intermédiaire de montage autour de trois emballages de pots de yaourt ;
la figure 3 est une vue de perspective de l'élément de groupage à l'état monté ;
la figure 4 est une vue en coupe suivant la ligne IV-IV de la figure 3 et montrant, en traits mixtes, une position intermédiaire du volet latéral et des tenons, et, en traits pleins, la position définitive de ces derniers ;
la figure 5 représente un élément de groupage selon un second mode de réalisation, formé de trois parties distinctes ;
la figure 6 est une vue en perspective partielle représentant l'un des volets latéraux indépendants de la figure 5, en position d'insertion entre les pots ;
la figure 7 est une vue en perspective de l'élément de groupage de la figure 5 à l'état monté ;
la figure 8 montre un élément de groupage selon un troisième mode de réalisation, en deux pièces ;
la figure 9 montre un élément de groupage pour emballages comportant une seule couche de plaques de pots ;
la figure 10 est une variante de réalisation de l'élément de groupage, avec un couvercle ;
la figure 11 montre un flan étalé à plat et pourvu de moyens de blocage des parois latérales selon un premier mode de réalisation de l'invention ;
la figure 12 est une vue en perspective de l'élément de groupage de la figure 11 en cours de montage ;
la figure 13 montre un deuxième mode de réalisation des moyens de blocage ;
la figure 14 est une vue en perspective de l'élément de groupage de la figure 13 en cours de montage ;
la figure 15 montre un troisième mode de réalisation des moyens de blocage ;
la figure 16 représente une vue en perspective de l'élément de groupage de la figure 15 ;
la figure 17 montre un quatrième mode de réalisation des moyens de blocage ;
la figure 18 représente l'élément de groupage de la figure 17 en cours de montage ;
la figure 19 montre un cinquième mode de réalisation des moyens de blocage ;
la figure 20 représente l'élément de groupage de la figure 19 en cours de montage ;
la figure 21 montre un sixième mode de réalisation des moyens de blocage ;
la figure 22 est une vue en perspective de l'élément de groupage de la figure 21 en cours de montage ; et
la figure 23 est une vue en coupe à plus grande échelle, suivant la ligne XXIII-XXIII de la figure 22.

L'élément de groupage 10 représenté sur les figures 1 et 2 est destiné à grouper trois emballages 12, 14, 16 contenant chacun deux couches de plaques, chaque plaque comprenant six pots 18, par exemple de yaourt, disposés en deux rangées de trois pots. De façon connue en soi, les pots d'une même plaque sont solidaires entre eux par leur collerette périphérique supérieure 20.

Il va de soi que l'invention n'est pas limitée à ce seul exemple, mais qu'elle s'applique également au groupage d'au moins deux emballages et que ces emballages peuvent contenir une, deux, trois ou davantage de couches de plaques, chaque plaque pouvant comprendre un nombre quelconque pair de pots. Les pots peuvent également être indépendants les uns des autres et disposés en une ou plusieurs couches.

Comme le montre la figure 3, chaque emballage est formé d'une enveloppe en carton, sensiblement parallélépipédique, ouverte à deux extrémités opposées.

L'élément de groupage de la figure 1 est constitué par un unique flan de carton sensiblement rectangulaire sur lequel sont marquées deux lignes de pliage parallèles 22, 24 s'étendant dans le sens transversal du flan à des distances égales des bords transversaux de celui-ci. Ces lignes de pliage définissent une portion centrale rectangulaire ou paroi de fond 26 et deux volets latéraux rectangulaires 28, 30, ces trois surfaces s'étendant dans le sens transversal du flan.

La paroi de fond 26 a une largeur égale à la longueur de chacun des emballages et une longueur au plus égale au triple de la largeur d'un emballage.

Les trois emballages 12, 14, 16 sont posés côte à côte sur la paroi de fond dans le sens longitudinal du flan et ils reposent par toute leur base sur la paroi de fond. Toutefois, la longueur de la paroi de fond peut être plus courte et être choisie de telle manière que les emballages extrêmes 12, 16 ne reposent que par une partie de leur surface de base. On réalise ainsi une économie sur la quantité de carton utilisée pour la fabrication de l'élément de groupage.

Chacun des volets latéraux est pourvu à ses extrémités de tenons sensiblement rectangulaires 32, 34 et 36, 38 respectivement, articulés sur le volet latéral le long d'une ligne de pliage 40. La dimension des tenons dans le sens longitudinal du flan 10 est égale à la hauteur d'une plaque de pots.

Le bord longitudinal extérieur 42 des tenons extérieurs 32, 36 est rectiligne, tandis que le bord 44 des tenons 34, 38 qui est contigu aux tenons 32, 36 est arrondi et se prolonge par une encoche 46 située à une distance de la ligne de pliage 22 égale à la hauteur d'une plaque.

La paroi de fond 26 présente des fentes 52, 54 attenantes aux lignes de pliage 22, 24 des volets latéraux sur la paroi de fond. Les volets latéraux sont munis sur leur bord longitudinal libre d'ergots 48, 50. Ces ergots sont susceptibles de s'emboîter dans les fentes lorsque plusieurs éléments de groupage sont superposés.

Les volets latéraux 28, 30 sont percés de trous 56 permettant la libre circulation de l'air ainsi que l'introduction des doigts pour soulever les emballages groupés.

On décrira à présent le procédé d'assemblage des emballages 12, 14, 16 en regard des figures 2 à 4. Ce procédé, qui est entièrement automatique, consiste tout d'abord à prélever un élément de groupage 10 dans un magasin, non représenté, et à le poser sur un plan de travail d'une machine de groupage. Les emballages 12, 14, 16, véhiculés par une bande transporteuse, sont disposés côte à côte sur la paroi de fond 26 avec leurs faces ouvertes tournées vers les volets latéraux.

Les tenons 32, 34, 36 et 38 sont ensuite dressés perpendiculairement aux volets latéraux par pliage autour des lignes de pliage 40. Cette position est illustrée par la figure 2. La longueur l des volets latéraux est choisie de manière que les tenons se trouvent alors dans le même plan que les passages verticaux 57, 58 définis entre les rangées de pots des emballages extrêmes 12 et 16.

La machine fait ensuite pivoter les volets latéraux 28, 30 autour des lignes de pliage 22, 24 vers le haut sur la figure 2. Au début de ce mouvement, les tenons inférieurs 34, 38 peuvent passer librement sous les collerettes des plaques inférieures grâce à la forme arrondie de leur bord. Pour permettre aux tenons supérieurs 32, 36 de s'insérer également dans les passages 57, 58 sans venir buter contre les collerettes 20 des plaques supérieures, des poussoirs 60 sont prévus pour soulever en bloc les deux plaques contenues dans les emballages extrêmes 12 et 16, de leur position normale montrée en traits pleins sur la figure 4 à leur position soulevée représentée en traits mixtes. Les poussoirs agissent à travers des trous 61 percés dans la paroi de fond 26. Ce mouvement est possible en raison de l'aptitude qu'ont les emballages à se déformer.

Dans la position soulevée des plaques, les tenons supérieurs 32, 36 peuvent s'insérer librement sous la collerette des plaques supérieures ou sous la paroi supérieure des emballages 12, 16 et la collerette des plaques inférieures vient pénétrer dans les encoches 46. Les volets latéraux sont alors dans la position verticale montrée sur la figure 4. Lorsque les poussoirs 60 se rétractent, les plaques redescendent. Les collerettes des plaques supérieures viennent alors reposer sur le bord supérieur 42 des tenons supérieurs 32, 36, tandis que le bord des collerettes des plaques inférieures s'insère dans les encoches 46. Les volets latéraux sont alors dans la position montrée à la figure 3. Ils ne peuvent se dégager spontanément de cette position à cause du coincement des tenons supérieurs 32, 36 sous la collerette supérieure. Pour ouvrir l'élément de groupage, il faut exercer sur les volets latéraux une traction suffisante pour que les tenons arrivent à se dégager de sous la collerette supérieure. Ce mouvement se fait sans dommage pour l'élément de groupage, de sorte qu'il peut être réutilisé.

On décrira à présent l'élément de groupage selon le mode de réalisation de la figure 5. Cet élément de groupage est formé de trois parties distinctes constituant la paroi de fond 26 et les deux volets latéraux 28, 30. La paroi de fond est pourvue sur ses bords longitudinaux de pattes 64,66 pliables le long des lignes de pliage 22, 24 et servant à coller les volets latéraux.

Le groupage des emballages s'effectue plus facilement que précédemment. Après que les emballages 12, 14, 16 ont été posés sur la paroi de fond 26, les deux volets latéraux 28, 30, dont les tenons 32,34,36,38 ont été préalablement pliés, sont approchés des emballages dans le sens de la flèche sur la figure 6. Les tenons s'insèrent exactement entre les rangées de pots des emballages extrêmes 12 et 16 sans qu'il soit nécessaire de soulever les plaques de pots. Une fois les volets latéraux en place, on colle les pattes 64, 66 sur eux. Il n'est pas non plus nécessaire ici que le bord des tenons inférieurs 34, 38 soit arrondi.

La figure 7 montre l'ensemble obtenu. Pour ouvrir l'élément de groupage, on procède comme dans le mode de réalisation précédent.

Un autre avantage de cet élément de groupage est que la paroi de fond 26 et les volets latéraux 28, 30 peuvent être réalisés en des cartons différents qui conviennent le mieux à leur fonction respective. Ainsi, la paroi de fond peut être en un carton peu résistant puisqu'elle ne supporte pas d'efforts, tandis que les volets latéraux peuvent être en un carton fort pour pouvoir supporter les efforts de compression verticale.

On peut obtenir ces mêmes avantages avec l'élément de groupage de la figure 8 qui est formé en deux parties au lieu de trois, à savoir une paroi de fond 26 solidaire d'un volet latéral 28 et un deuxième volet latéral distinct 30. Dans ce mode de réalisation, on commence par engager les tenons 32, 34, 36, 38 du volet latéral 26 entre les rangées de pots en les approchant latéralement comme dans le mode de réalisation de la figure 6. On plie ensuite la paroi de fond 26 pour l'amener en position horizontale sous les emballages et enfin on met en place le volet latéral 30 comme dans le mode de réalisation de la figure 6.

L'élément de groupage de la figure 9 sert à assembler des emballages contenant une seule plaque de pots. Cet élément de groupage est du même type que celui de la figure 1 et ne s'en distingue que par le fait que les volets latéraux 28, 30 ne comportent à leurs extrémités qu'un seul tenon 32, 36.

Il va se soi que cet élément de groupage peut être formé en deux ou trois parties comme dans les modes de réalisation des figures 5 et 8.

Comme le montre la figure 10, l'élément de groupage selon l'invention peut être complété par l'addition d'un couvercle 70 constitué par une plaque de carton pourvue de quatre fentes 72 dans lesquelles s'emboîtent les ergots 48, 50 de l'élément de groupage. Le couvercle est muni de deux pattes pliables 74 destinées à être collées sur les volets latéraux 28, 30. On obtient ainsi une unité de trois emballages groupés convenant à la vente promotionnelle aux consommateurs.

On se réfèrera à présent aux figures 11 et 12.

Sur chaque volet latéral sont découpées des languettes 80, 82 allongées dans le sens de la hauteur du volet et pouvant être pliées le long des lignes de pliage 84, 86 situées dans le prolongement du bord supérieur 88 du volet, à l'intérieur de portions de gerbage 48, 50 faisant saillie sur ledit bord. La distance séparant les deux languettes est sensiblement égale au double de la largeur d'un emballage. Les portions de gerbage sont destinées à s'emboîter dans des orifices 52 percés dans le fond 26 lorsque des emballages sont empilés.

Chaque languette est pourvue à son extrémité opposée à la ligne de pliage, d'une portion d'accrochage 90 en forme de double crochet.

Le procédé de groupage se fait de façon entièrement automatique. La figure 12 illustre ce procédé dans le cas du groupage de trois emballages 12, 14, 16.

Lorsque le volet latéral est en position verticale, ses languettes 80, 82 se trouvent au niveau de la face supérieure des emballages, à cheval sur les arêtes supérieures adjacentes des emballages voisins respectivement. Leur portion d'accrochage 90 est alors enfoncée à travers des ouvertures adjacentes 92, 94 formées sur lesdites arêtes et est encliquetée sous une échancrure 96 habituellement prévue sur le bord de la collerette 20, à la jonction entre deux pots.

L'autre volet latéral 30 est mis en forme de la même façon que le volet 28.

Il va de soi que chaque volet peut être muni d'une unique languette identique aux languettes 80, 82 et qui se trouve au milieu de la longueur du volet. Dans ce cas, la portion d'accrochage de cette languette est enfoncée à travers une ouverture formée au milieu de la face supérieure 93 de l'emballage central 14 et s'encliquette dans un trou formé entre quatre pots voisins.

Chaque volet latéral peut également être muni d'autant de languettes qu'il y a d'emballages dans le groupement.

On se réfèrera à présent au mode de réalisation illustré par les figures 13 et 14. Ce mode de réalisation ne diffère du précédent que par le fait que les languettes 95, 97 se trouvent à l'extérieur des volets latéraux 28, 30 et sont articulés sur le bord supérieur 88 de ces derniers le long de lignes de pliage 98, 100. Les languettes ont une longueur légèrement inférieure la largeur d'un emballage.

Le groupage s'effectue comme dans la figure 12, à la différence près que les languettes sont ici insérées entre la paroi supérieure 93 de l'emballage central 14 et la collerette 20 de la plaque supérieure contenue dans ledit emballage.

Les volets latéraux sont donc maintenus en position fermée par l'action combinée du coinçage des tenons 32, 36 sous la collerette supérieure et de la force de friction exercée par les languettes 95, 97 sur la collerette et sur la paroi supérieure de l'emballage.

Bien entendu, chaque volet peut être muni de deux ou trois pattes susceptibles d'être insérées, comme les pattes 95, 97, dans deux ou dans les trois emballages.

L'élément de groupage de la figure 11 ou de la figure 13 est réalisé en un seul flan de carton, mais il peut être formé à partir de trois flans distincts constituant la paroi de fond et les deux volets latéraux.

On se réfèrera à présent aux figures 15 et 16.

Sur le bord supérieur 88 des volets latéraux sont articulées des pattes de collage. Dans le mode de réalisation de la figure 1, il est prévu trois pattes de collage 101, 102, 104 alternées avec deux portions saillantes de gerbage 48, 50. Ces dernières sont destinées à s'emboîter dans des orifices 51 percés dans la paroi de fond, lorsque des emballages sont empilés.

Le procédé de groupage se fait de façon entièrement automatique. La figure 15 illustre ce procédé dans le cas du groupage de trois emballages 12, 14, 16. Les tenons 32, 34, 36 et 38 ainsi que les pattes 101, 102, 104 sont ensuite dressés perpendiculairement au volet latéral 28.

Les pattes 101, 102, 104 sont ensuite collées sur la paroi supérieure 93 des trois emballages 12, 14, 16, au moyen d'une colle classique. Pour éviter qu'il reste une trace de colle sur les parois supérieures des emballages après le décollage des pattes, celles-ci sont collées sur des zones prédécoupées 106, par exemple en forme de demi-cercle. Lors de l'ouverture des volets latéraux, lesdites zones sont découpées selon leur ligne de prédécoupage.

Les pattes peuvent également être collées au moyen d'un adhésif décollable qui ne laisse pas de trace sur les parois supérieures des emballages.

Il va de soi que les volets latéraux peuvent être munis seulement d'une seule patte centrale, par exemple la patte 102.

Dans le mode de réalisation des figures 17 et 18, les volets latéraux 28, 30 sont munis sur leur bord supérieur d'une patte unique 112 qui s'étend sur toute la longueur dudit bord. Sur la patte sont découpées deux incisions en U définissant intérieurement des portions de gerbage 48, 50. La patte est pliable selon une ligne de pliage 114 et elle est collée sur la surface supérieure 93 d'au moins l'un des emballages.

L'élément de groupage des figures 19 et 20 comporte sur chacun des volets latéraux deux pattes de collage verticales 116, découpées en faisant une incision 118 en U et en pliant les pattes ainsi formées vers l'intérieur le long de lignes de pliage verticales 120. Ces dernières sont positionnées de manière que lorsque les tenons 32 à 38 sont engagés entre les pots des emballages extrêmes 12, 14, les pattes 116 se trouvent dans le plan des parois verticales 122, 124 de l'emballage central 14. Les pattes 116 peuvent alors être collées sur lesdites parois, de préférence sur des portions en forme de demi-cercle 118 prédécoupées sur des dernières.

Bien entendu, les volets latéraux peuvent être munis à la fois de pattes horizontales 101, 102, 104 sur leur bord supérieur et de pattes verticales 116.

On se reportera à présent aux figures 21 à 23 qui montrent une autre forme de réalisation des moyens de blocage des volets latéraux en position fermée.

On met à profit la présence sur la collerette 20 d'évidements 19 aux jonctions entre chaque groupe de quatre pots adjacents et l'on prévoit sur le bord rectiligne 42 de chaque tenon supérieur un ergot 43.

Lorsque le volet latéral 28 a été amené, comme décrit précédemment, à sa position verticale, les ergots 43 se trouvent en face des évidements 19 de la collerette supérieure. Dès que les poussoirs sont rétractés, les plaques de pots reviennent à leur position basse. Les ergots 43 pénètrent alors dans les évidements 19 et les collerettes supérieures 20 viennent s'appuyer sur les bords 39 des tenons supérieurs 32, 36. Les volets latéraux se trouvent ainsi bloqués par le verrouillage des ergots dans les évidements et ne peuvent pas être ouverts par pivotement.

En raison de la présence des ergots 43, des bossages 45 se forment sur la paroi supérieure 47 des emballages extrêmes 12, 16. Si plusieurs groupements d'emballages analogues à celui de la figure 22 sont gerbés, ces bossages sont absorbés par les trous 61 du groupement d'emballages se trouvant au-dessus du groupement considéré.

Il va de soi que l'invention n'est pas limitée à l'exemple illustré par les figures , mais qu'elle s'applique également au groupage d'au moins deux emballages pouvant contenir une, deux, trois ou davantage de couches de plaques, chaque plaque pouvant comprendre un nombre quelconque pair de pots. Les pots peuvent également être indépendants les uns des autres et être disposés en une ou plusieurs couches.

D'autre part, l'élément de groupage peut être réalisé sous forme de trois pièces indépendantes. Les volets latéraux peuvent alors être approchés latéralement afin d'engager les tenons entre les pots de yaourt.

## Revendications

1. Elément de groupage destiné à grouper en une seule unité au moins deux emballages (12, 14, 16) indépendants contenant chacun au moins une couche d'au moins deux rangées de pots (18) à collerette (20) reliés par leur collerette pour former une plaque, lesdits emballages étant réalisés en carton avec une forme parallélépipédique qui enveloppe la face supérieure, la face inférieure et deux faces latérales opposées de la ou des plaques, les deux autres faces opposées étant ouvertes, les emballages à grouper étant disposés côte à côte en une seule rangée de manière que leurs faces ouvertes soient tournées du même côté, ledit élément de groupage comportant une paroi de fond rectangulaire et deux volets latéraux, caractérisé en ce que
- la paroi de fond (26) supporte l'ensemble des emballages,
- les deux volets latéraux (28, 30) sont appliqués contre les faces ouvertes de l'ensemble des emballages et ont une longueur, mesurée dans le sens horizontal, égale à la longueur comprise entre les passages verticaux (57, 58) définis respectivement entre les rangées de pots se trouvant dans les deux emballages les plus éloignés (12, 16) de ladite rangée d'emballages,
- lesdits volets latéraux (28, 30) sont munis sur leurs bords verticaux de tenons (32, 34, 36, 38) pliés perpendiculairement au plan des volets latéraux et susceptibles d'être emboîtés, à travers les faces latérales ouvertes des emballages, respectivement dans lesdits passages et de s'auto-coincer sous la collerette commune (20) des pots de ladite ou desdites couches.

2. Elément de groupage selon la revendication 1, pour le groupage de plusieurs emballages (12, 14, 16) contenant chacun une seule plaque de pots, caractérisé en ce que les volets latéraux (28, 30) sont munis à chacune de leurs extrémités d'un seul tenon (32, 36), celui-ci étant pourvu d'un bord horizontal (42) destiné à se coincer sous la collerette commune (20) de la plaque de pots.

3. Elément de groupage selon la revendication 1, pour le groupage d'emballages (12, 14, 16) contenant chacun au moins deux couches de plaques de pots, caractérisé en ce que les volets latéraux (28, 30) sont munis sur chacun de leurs bords verticaux d'autant de tenons (32, 34, 36, 38) qu'il y a de couches de plaques dans les emballages, lesdits tenons pénétrant respectivement dans lesdits passages formés dans lesdites couches.

4. Elément de groupage selon la revendication 3, caractérisé en ce que la paroi de fond (26), les volets latéraux (28, 30) et les tenons (32, 34, 36, 38) sont réalisés à partir d'un unique flan de carton sensiblement rectangulaire, les tenons supérieurs (32, 36) étant pourvus d'un bord horizontal (42) destiné à s'insérer sous la collerette (20) de la plaque supérieure, tandis que les tenons inférieurs (34, 38) présentent un bord arrondi (44) qui leur permet, au cours du pivotement des volets latéraux vers leur position verticale, de s'insérer sous les collerettes (20) des plaques inférieures sans interférer avec le bord desdites collerettes inférieures.

5. Elément de groupage selon la revendication 4, caractérisé en ce que ledit bord arrondi (44) se prolonge par une encoche (46) formée entre un tenon supérieur (32, 36) et un tenon inférieur (34, 38), ladite encoche venant chevaucher le bord de la collerette inférieure.

6. Elément de groupage selon l'une des revendications 4 et 5, caractérisé en ce que la paroi de fond (26) présente des trous (61) à travers lesquels des poussoirs (60) sont susceptibles d'agir pour soulever en bloc l'ensemble des plaques contenues dans les deux emballages les plus éloignés (12, 16) jusqu'à ce que les tenons supérieurs (32, 36) à bord horizontal (42) aient été insérés sous la collerette de la plaque supérieure.

7. Elément de groupage selon l'une des revendications 1 à 3, caractérisé en ce que la paroi de fond (26) est réalisée séparément à partir d'un flan en carton rectangulaire muni sur deux côtés opposés de pattes de collage pliables (64, 66) et en ce que les volets latéraux (28, 30) sont réalisés séparément à partir de deux autres flans de carton distincts qui sont fixés à la paroi de fond par collage sur lesdites pattes, après que leurs tenons ont été mis en place dans lesdits passages (57, 58).

8. Elément de groupage selon la revendication 7, caractérisé en ce que les volets latéraux (28, 30) sont réalisés en un carton résistant aux efforts de compression verticale, et la paroi de fond (26) est réalisée en un carton moins résistant.

9. Elément de groupage selon l'une des revendications 1 à 3, caractérisé en ce que la paroi de fond (26) et l'un des volets latéraux (28) sont réalisés dans un même flan de carton et en ce que l'autre volet latéral (30) est réalisé séparément dans un autre flan en carton et est rattaché à la paroi de fond par collage sur une patte pliable (66) prévue sur le bord de la paroi de fond qui est opposé au premier volet latéral (28).

10. Elément de groupage selon l'une des revendications précédentes, caractérisé en ce que la paroi de fond (26) présente des fentes (52, 54) attenantes aux lignes de pliage (22, 24) des volets latéraux sur la paroi de fond et les volets latéraux sont muni sur leur bord longitudinal libre d'ergots (48, 50), les ergots d'un élément de groupage étant susceptibles de s'emboîter dans les fentes d'un élément de groupage placé au-dessus de lui.

11. Elément de groupage selon l'une des revendications précédentes, caractérisé en ce que les volets latéraux sont percés de trous (56) pour le passage des doigts et pour permettre la circulation d'air entre les pots.

12. Elément de groupage selon la revendication 10, caractérisé en ce qu'il comporte en outre un couvercle (70) constitué par une plaque de carton pourvue de fentes (72) dans lesquelles s'emboîtent les ergots (48, 50), ledit couvercle étant muni de pattes pliables (74) destinées à être collées aux volets latéraux (28, 30).

13. Elément de groupage selon l'une des revendications précédentes, caractérisé en ce que lesdits volets latéraux (28, 30) sont munis chacun d'au moins une languette (80, 82 ; 95, 97) qui peut être pliée le long d'un ligne de pliage (84, 86 ; 98, 100) pour venir au niveau de la face supérieure (93) des emballages, ladite languette étant pourvue d'une portion d'accrochage (90) susceptible de venir en prise avec des moyens de retenue (92, 94, 96) formés sur la collerette (20) située sous ladite face supérieure.

14. Elément de groupage selon la revendication 13, caractérisé en ce que la languette (80, 82) a une forme allongée dans le sens de la hauteur du volet latéral correspondant (28, 30) et est découpée dans la surface du volet latéral et pliée le long d'une ligne de pliage horizontale (84, 86) située dans l'alignement du bord supérieur (88) du volet latéral, ladite languette venant se placer au-dessus de la paroi supérieure (93) d'au moins l'un des emballages du groupement et sa portion d'accrochage (90) étant encliquetée, à travers une ouverture (92) formée dans ladite paroi supérieure de l'emballage, dans une échancrure (96) formée dans la collerette de la plaque supérieure contenue dans ledit emballage.

15. Elément de groupage selon la revendication 14, caractérisé en ce que les lignes de pliage (84, 86) des languettes (80, 82) sont situées sur des portions de gerbage (48, 50) faisant saillie par rapport audit bord supérieur (88) du volet latéral.

16. Elément de groupage selon la revendication 14, caractérisé en ce que chaque volet latéral (28, 30) est muni d'au moins une languette (80, 82) qui, en position de service, vient chevaucher les arêtes supérieures adjacentes appartenant à deux emballages voisins respectivement (12, 14 et 14, 16), la portion d'accrochage de cette languette s'encliquetant, à travers des ouvertures (92, 94) contiguës formées dans la région de ces arêtes, dans une échancrure (96) prévue sur le bord extérieur de la collerette.

17. Elément de groupage selon la revendication 14, caractérisé en ce que chaque volet latéral (28, 30) est muni d'au moins une languette dont la portion d'accrochage est enfoncée, à travers une ouverture formée au milieu de l'un des emballages, de préférence de l'emballage central (14), et vient en prise avec une échancrure formée au milieu de la collerette.

18. Elément de groupage selon la revendication 13, caractérisé en ce que les languettes (95, 97) sont extérieures aux volets latéraux (28, 30) et sont articulées le long des bords supérieurs (88) des volets latéraux, lesdites languettes venant s'insérer entre la paroi supérieure de l'un des emballages du groupement et la collerette (20) de la plaque supérieure contenue dans ledit emballage.

19. Elément de groupage selon la revendication 18, caractérisé en ce que chaque volet latéral est muni de plusieurs languettes susceptibles d'être insérées dans chacun des emballages du groupement, entre la paroi supérieure de ces emballages et la collerette supérieure.

20. Elément de groupage selon l'une des revendications 18 et 19, caractérisé en ce que la longueur des languettes (95, 97) est légèrement inférieure à la largeur d'un emballage.

21. Elément de groupage selon l'une des revendications 1-3 et 7-20, caractérisé en ce qu'il est réalisé à partir de trois flans distincts de carton constituant la paroi de fond (26) et les deux volets latéraux (28, 30), ces derniers étant reliés à la paroi de fond, après la mise en place des tenons et des languettes, par collage sur des pattes pliables formées sur les bords longitudinaux de la parois de fond.

22. Elément de groupage selon l'une des revendications 1 à 12, caractérisé en ce que chacun des volets latéraux (28, 30) est muni d'au moins une patte pliable (101, 102, 104 ; 112 ; 116) destinée à être collée à au moins l'une des parois (93 ; 122, 124) d'au moins l'un des emballages.

23. Elément de groupage selon la revendication 22, caractérisé en ce que la ou les pattes (101, 102, 104 ; 112) sont articulées sur le bord supérieur (88) des volets latéraux et sont collées sur la paroi supérieure (93) d'au moins l'un des emballages.

24. Elément de groupage selon la revendication 23, caractérisé en ce que dans le cas où le volet latéral ne comporte qu'une seule patte, celle-ci étant formée au milieu de la longueur du bord supérieur (88) du volet latéral et est collée à la paroi supérieure de l'emballage (14) se trouvant au centre du groupement d'emballages.

25. Elément de groupage selon la revendication 22, caractérisé en ce que les pattes sont en nombre égal à celui des emballages groupés (12, 14, 16), et sont collées respectivement aux parois supérieures des emballages.

26. Elément de groupage selon la revendication 22, caractérisé en ce que chaque volet latéral est muni sur son bord supérieur (88) d'une unique patte (112) de longueur égale à la largeur totale de tous les emballages du groupement, ladite patte étant collée sur les parois supérieures de tous les emballages.

27. Elément de groupage selon la revendication 22, caractérisé en ce que les pattes de collage (116) sont découpées dans la surface des volets latéraux et sont articulées sur des lignes de pliage (120) disposées de manière que lorsque les tenons (32, 34, 36, 38) sont engagés entre les pots, les pattes (116) se trouvent dans le flan des parois verticales (122, 124) de l'un des emballages.

28. Elément de groupage selon l'une des revendications précédentes, caractérisé en ce que la colle utilisée est du type ne laissant pas de trace sur la paroi de l'emballage lorsque la patte est décollée.

29. Elément de groupage selon l'une des revendications 22 à 27, caractérisé en ce que la colle utilisée peut également être une colle classique, la patte étant collée dans ce cas sur une zone prédécoupée (106) de la paroi de l'emballage, par exemple en forme de demi-cercle, que l'on découpe en même temps que l'on arrache la patte.

30. Elément de groupage selon l'une des revendications 1 à 12, caractérisé en ce que les tenons supérieurs (32, 36) sont munis sur leur bord supérieur d'ergots (43) susceptibles de se verrouiller dans les évidements (19) formés sur la collerette (20) aux jonctions entre chaque groupe de quatre pots.

31. Elément de groupage selon la revendication 30, caractérisé en ce que la paroi de fond (26) présente quatre trous (61) destinés à absorber les bossages (45) apparaissant sur la paroi supérieure (47) des emballages (12, 16) les plus éloignés, et qui sont dus à la présence des ergots (43).

## Patentansprüche

1. Gruppenpackungselement zur Gruppierungszusammenfassung von wenigstens zwei unabhängigen Packungen (12, 14, 16) zu einer einzigen Einheit, wobei jeweils jede Packung wenigstens eine Lage von wenigstens zwei Reihen von Bechern (18) mit Flanschen (20) enthält, die durch ihre Flansche unter Bildung einer Tafel miteinander verbunden sind, wobei diese Packungen aus Karton mit parallelepipedischer Form ausgebildet sind, welche die Oberseite, die Unterseite sowie zwei entgegengesetzte Seitenflächen der Tafel umschließen, während die beiden anderen gegenüberliegenden Seitenflächen offen sind, und wobei die zu einer Gruppe zusammenzufassenden Packungen nebeneinander in einer einzigen Reihe derart angeordnet sind, daß ihre offenen Seitenflächen nach derselben Seite gerichtet sind, und wobei das Gruppenpackungselement einen rechteckigen Boden und zwei seitliche Klappteile aufweist, **dadurch gekennzeichnet**,
- daß die Bodenwandung (26) die Gesamtheit der Packungen abstützt bzw. trägt;
- daß die beiden seitlichen Klappteile (28, 30) gegen die offenen Seitenflächen der Gesamtheit der Packungen anliegen und in horizontaler Richtung gemessen eine Länge besitzen, die gleich der Länge zwischen den vertikalen Durchtritten (57, 58) ist, die jeweils zwischen denjenigen Becherreihen gebildet werden, welche sich in den beiden am weitesten voneinander entfernten Packungen (12, 16) der genannten Reihe von Packungen befinden, derart daß diese Länge somit kleiner als die der Bodenwandung ist;
- und daß die seitlichen Klappteile (28, 30) an ihren vertikalen Rändern mit Verriegelungslaschen (32, 34, 36, 38) versehen sind, die rechtwinklich zur Ebene der seitlichen Klappteile umgefaltet sind und durch die offenen Seitenflächen der Packungen jeweils in die genannten Durchtritte einführbar sind und sich selbsttätig unter dem gemeinsamen Flansch (20) der Becher der genannten Lage bzw. Lagen verriegeln können.

2. Gruppenpackungselement nach Anspruch 1, zur Gruppenzusammenfassung mehrerer jeweils nur eine Tafellage von Bechern enthaltenden Packungen (12, 14, 16), dadurch gekennzeichnet, daß die seitlichen Klappteile (28, 30) an jedem ihrer Enden jeweils nur mit einer Verriegelungslasche (32, 36) versehen sind, wobei dieser einen zur Verriegelung unter dem gemeinsamen Flansch (20) der Tafellage von Bechern vorgesehenen horizontalen Rand aufweist.

3. Gruppenpackungselement nach Anspruch 1, zur Gruppenzusammenfassung von jeweils mindestens zwei Lagen von Bechertafeln enthaltenden Packungen (12, 14, 16), dadurch gekennzeichnet, daß die seitlichen Klappteile (28, 30) an ihren vertikalen Rändern jeweils mit so vielen Verriegelungslappen (32, 34, 36, 38) versehen sind, als Tafellagen in den Packungen vorhanden sind, wobei die Verriegelungslaschen jeweils in die in den Lagen gebildeten Durchtritte eindringen.

4. Gruppenpackungselement nach Anspruch 3, dadurch gekennzeichnet, daß die Bodenwandung (26), die seitlichen Klappteile (28, 30) und die Verriegelungslaschen (32, 34, 36, 38) ausgehend von einem einzigen im wesentlichen rechteckigen Kartonzuschnitt hergestellt sind, daß die oberen Verriegelungslaschen (32, 36) mit einem horizontalen Rand (42) ausgebildet sind, der zum Untergreifen des Flansches (20) der oberen Tafellage vorgesehen ist, während die unteren Verriegelungslaschen (34, 38) einen abgerundeten Rand (44) aufweisen, mit Hilfe dessen sie bei der Verschwenkung der seitlichen Klappteile in ihre vertikale Stellung die Flansche (20) der unteren Tafellagen untergreifen können, ohne Behinderung durch den Rand der unteren Flansche.

5. Gruppenpackungselement nach Anspruch 4, dadurch gekennzeichnet, daß der abgerundete Rand (44) in einer zwischen einer oberen Verriegelungslasche (32, 36) und einer unteren Verriegelungslasche (34, 38) vorgesehenen Kerbnut (46) endet, in welcher der Rand des unteren Flansches einrastet.

6. Gruppenpackungselement nach einem der Ansprüche 4 und 5, dadurch gekennzeichnet, daß die Bodenwandung (26) Öffnungen (61) aufweist, durch welche hindurch Stößel bzw. Stifte wirksam werden können, um die in den beiden am weitesten voneinander entfernten Packungen (12, 16) enthaltenen Tafeln blockweise als Ganzes anzuheben, bis die oberen Verriegelungslaschen (32, 36) mit horizontalem Rand (42) unter den Flansch der oberen Tafel eingeführt sind.

7. Gruppenpackungselement nach einem der Ansprüche 1 bis 3, dadurch gekennzeichnet, daß die Bodenwandung (26) gesondert ausgehend von einem rechtwinkligen Kartonzuschnitt hergestellt ist, der an zwei gegenüberliegenden Seiten mit umfaltbaren Verklebungslaschen (64, 66) versehen ist, und daß die seitlichen Klappteile (28, 30) gesondert ausgehend von zwei weiteren gesonderten Kartonzuschnitten hergestellt werden, die an der Bodenwandung durch Verklebung mit den Klebelaschen befestigt werden, nachdem ihre Verriegelungslappen in die genannten Durchtritte (57, 58) eingeführt wurden.

8. Gruppenpackungselement nach Anspruch 7, dadurch gekennzeichnet, daß die seitlichen Klappteile (28, 30) aus einem gegen vertikale Druckbelastung festen, knicksteifen Karton hergestellt sind und daß die Bodenwandung (26) aus einem weniger festen Karton hergestellt ist.

9. Gruppenpackungselement nach einem der Ansprüche 1 bis 3, dadurch gekennzeichnet, daß die Bodenwandung (26) und eines (28) der seitlichen Klappteile aus demselben Kartonzuschnitt hergestellt sind und daß das andere seitliche Klappenteil (30) gesondert aus einem anderen Kartonzuschnitt hergestellt und mit der Bodenwandung durch Verklebung mit einer an dem dem ersten seitlichen Klappteil (28) gegenüberliegenden Rand der Bodenwandung vorgesehenen Faltlasche verbunden ist.

10. Gruppenpackungselement nach einem der vorhergehenden Ansprüche, dadurch gekennzeichnet, daß die Bodenwandung (26) an die Falz- bzw. Umfaltlinien der seitlichen Klappteile bezüglich der Bodenwandung angrenzende Schlitze (52, 54) aufweist und daß die seitlichen Klappteile an ihrem freien Längsrand mit Nasen bzw. Vorsprüngen (48, 50) versehen sind, wobei die Nasen eines Gruppenpackungselements in Rasteingriff mit den Schlitzen eines darüber angeordneten Gruppenpackungselements gelangen können.

11. Gruppenpackungselement nach einem der vorhergehenden Ansprüche, dadurch gekennzeichnet, daß die seitlichen Klappenteile Öffnungen (56) als Fingereingriffsöffnungen und zur Ermöglichung einer Luftzirkulation zwischen den Bechern aufweisen.

12. Gruppenpackungselement nach Anspruch 10, dadurch gekennzeichnet, daß es des weiteren einen aus einer Kartontafel bestehenden Deckel (70) mit Schlitzen (72) umfaßt, in welche die Nasen bzw. Vorsprünge (48, 50) einrasten, wobei der Deckel mit Faltlaschen (74) zur Verklebung mit den seitlichen Klappteilen (28, 30) versehen ist.

13. Gruppenpackungselement nach einem der vorhergehenden Ansprüche, dadurch gekennzeichnet, daß die seitlichen Klappteile (28, 30) jeweils mit wenigstens einer Zunge (80, 82; 95, 97) versehen sind, die längs einer Falzlinie (84, 86; 98, 100) auf das Niveau der Oberseite (93) der Packungen umgebogen werden kann, wobei die Zunge mit einem Verriegelungsteil bzw. -abschnitt (90) versehen ist, der mit Haltemitteln (92, 94, 96) in Eingriff gelangen kann, die an dem unter der genannten Oberseite liegenden Flansch (20) angeformt sind.

14. Gruppenpackungselement nach Anspruch 13, dadurch gekennzeichnet, daß die Zunge (80, 82) eine in Richtung der Höhe des entsprechenden seitlichen Klappteils (28, 30) längliche Form besitzt und in der Fläche des seitlichen Klappteils gestanzt und entlang einer mit dem oberen Rand bzw. der Oberkante (88) des seitlichen Klappteils verlaufenden Faltlinie umfaltbar ist, wobei die Zunge über der Oberseite (93) wenigstens einer der Packungen der Gruppierung zu liegen kommt und ihr Verriegelungsteil bzw. -abschnitt (90) durch eine in der Oberseite der Packung vorgesehene Öffnung (92) hindurch mit einer im Flansch der in dieser Packung enthaltenen oberen Tafel vorgesehenen Rastausnehmung in Rasteingriff gelangt.

15. Gruppenpackungselement nach Anspruch 14, dadurch gekennzeichnet, daß die Falzlinien (84, 86) der Zungen (80, 82) in über die genannte Oberkante (88) des seitlichen Klappteils über- bzw. vorstehenden Stapelbereichen angeordnet sind.

16. Gruppenpackungselement nach Anspruch 14, dadurch gekennzeichnet, daß jeweils jedes seitliche Klappteil (28, 30) mit wenigstens einer Zunge (80, 82) versehen ist, die in der Gebrauchsstellung die zu zwei jeweils benachbarten Packungen (12, 14 und 14, 16) gehörenden nebeneinander liegenden Oberkanten übergreift bzw. überlappt, wobei der Verriegelungsteil bzw. -abschnitt dieser Zunge durch zwei im Bereich dieser Oberkanten vorgesehene Öffnungen (92, 94) hindurch in eine am äußeren Rand des Flansches vorgesehene Aussparung (96) einrastet.

17. Gruppenpackungselement nach Anspruch 14, dadurch gekennzeichnet, daß jeweils jedes seitliche Klappteil (28, 30) mit wenigstens einer Zunge versehen ist, deren Verriegelungsteil bzw. -abschnitt durch eine in einer der Packungen, vorzugsweise der Mittelpackung (14), vorgesehene Öffnung hindurch einwärts gedrückt wird und in Eingriff mit einer in der Mitte des Flansches ausgebildeten Ausnehmung gelangt.

18. Gruppenpackungselement nach Anspruch 13, dadurch gekennzeichnet, daß die Zungen (95, 97) außerhalb der seitlichen Klappteile (28, 30) vorgesehen und entlang dem oberen Rand (88) der seitlichen Klappteile schwenkbar bzw. umklappbar sind, wobei die Zungen zwischen der Oberseite einer der Packungen der Gruppierung und dem Flansch (20) der in dieser Packung enthaltenen oberen Tafel zu liegen kommen.

19. Gruppenpackungselement nach Anspruch 18, dadurch gekennzeichnet, daß jeweils jedes seitliche Klappteil mit mehreren Zungen versehen ist, die jeweils in jeder der Packungen der Gruppierung zwischen der Oberseite dieser Packungen und dem oberen Flansch einführbar sind.

20. Gruppenpackungselement nach einem der Ansprüche 18 und 19, dadurch gekennzeichnet, daß die Länge der Zungen (95, 97) etwas kleiner als die Breite einer Packung ist.

21. Gruppenpackungselement nach einem der Ansprüche 1 bis 3 und 7 bis 20, dadurch gekennzeichnet, daß das Element ausgehend von drei gesonderten Kartonzuschnitten hergestellt ist, welche die Bodenwand (269 und die beiden seitlichen Klappteile (28, 30) bilden, und daß diese letzteren mit der Bodenwand, nach dem Einbau der Verriegelungslappen und der Zungen, durch Verklebung mit an den Längsrändern der Bodenwandung gebildeten Faltlaschen verbunden werden.

22. Gruppenpackungselement nach einem der Ansprüche 1 bis 12, dadurch gekennzeichnet, daß jeweils jedes der seitlichen Klappenteile (28, 30) mit wenigstens einem Falzlappen (101, 102, 104; 112; 116) zur Verklebung mit wenigstens einer der Wandungen (93; 122, 124) wenigstens einer der Packungen versehen ist.

23. Gruppenpackungselement nach Anspruch 22, dadurch gekennzeichnet, daß der bzw. die Lappen (101, 102, 104; 112) umfaltbar bzw. umklappbar am oberen Rand bzw. der Oberkante (88) der seitlichen Klappenteile angeordnet und mit der oberen Wandung wenigstens einer der Packungen verklebt sind.

24. Gruppenpackungselement nach Anspruch 23, dadurch gekennzeichnet, daß wenn das seitliche Klappenteil nur einen einzigen Lappen aufweist dieser in der Mitte der Längserstreckung des oberen Rands bzw. der Oberkante (88) des seitlichen Klappenteils angebracht und mit der Oberseite der in der Mitte der Packungsgruppe befindlichen Packung (14) verklebt ist.

25. Gruppenpackungselement nach Anspruch 22, dadurch gekennzeichnet, daß die Zahl der Lappen gleich der Zahl der zu einer Gruppe zusammengefaßten Packungen (12, 14, 16) ist und daß die Lappen jeweils entsprechend mit den Oberseiten der Packungen verklebt sind.

26. Gruppenpackungselement nach Anspruch 22, dadurch gekennzeichnet, daß jeweils jedes seitliche Klappenteil an seiner Oberkante (22) mit einem einzigen Lappen (112) versehen ist, dessen Länge gleich der Gesamtlänge sämtlicher Packungen der Gruppierung ist, und daß dieser Lappen mit den Oberseiten sämtlicher Packungen verklebt ist.

27. Gruppenpackungselement nach Anspruch 22, dadurch gekennzeichnet, daß Klebelappen (116) in der Fläche der seitlichen Klappenteile gestanzt und um Falzlinien (120) umfalt- bzw. umklappbar sind, die so angeordnet sind, daß nachdem die Verriegelungslaschen (32, 34, 36, 38) in Eingriffsstellung zwischen den Bechern gebracht sind, die Klebelappen (116) sich in der Ebene der vertikalen Wandungen (122, 124) einer der Packungen befinden.

28. Gruppenpackungselement nach einem der vorhergehenden Ansprüche, dadurch gekennzeichnet, daß der verwendete Kleber vom Typ ist, der bei Lösung der Verklebung des Lappens keine Spur auf der Wandungspackung zurückläßt.

29. Gruppenpackungselement nach einem der Ansprüche 22 bis 27, dadurch gekennzeichnet, daß der verwendete Kleber auch ein herkömmlicher Kleber sein kann, wobei der Verklebungslappen in diesem Fall mit einer vorgestanzten Zone (106) der Packungswandung, beispielsweise einer halbkreisförmigen Zone, verklebt ist, die man gleichzeitig mit dem Abreißen des Lappens herauslöst.

30. Gruppenpackungselement nach einem der Ansprüche 1 bis 12, dadurch gekennzeichnet, daß die oberen Verriegelungslaschen (32, 36) an ihrem oberen Rand mit Vorsprüngen (43) versehen sind, die in Ausnehmungen (19) in dem Flansch (20) an den Knotenpunkten zwischen jeder Gruppe von vier Bechern verriegelbar ist.

31. Gruppenpackungselement nach Anspruch 30, dadurch gekennzeichnet, daß die Bodenwandung (26) vier Öffnungen (61) zur Aufnahme der Auswölbungen (45), die auf der Oberseite (47) der am weitesten von einander entfernten Packungen (12, 16) infolge des Vorhandenseins der Vorsprünge (43) auftreten, aufweist.

## Claims

1. Grouping element intended for grouping into a single unit at least two independent packages (12, 14, 16), each containing at least one layer of at least two rows of pots (18) provided with flanges (20), which pots are connected by their flanges to form a block, said packages being made from cardboard with a parallelepiped configuration which encloses the upper face, the lower face and two opposite lateral faces of the block or blocks, the other two opposite faces being open, the packages for grouping being disposed side by side in a single row so that their open faces are turned in the same direction, said grouping element comprising a rectangular base wall and two lateral flaps, characterised in that
- the base wall (26) supports the assembly of packages,
- the two lateral flaps (28, 30) are applied against the open faces of the assembly of packages and have a length, measured in the horizontal direction, equal to the distance between the vertical gaps (57, 58) defined respectively between the rows of pots situated in the two most remote packages (12, 16) of said row of packages,
- said lateral flaps (28, 30) are provided, on their vertical edges, with tabs (32, 34, 36, 38), which are foldable perpendicularly to the plane of the lateral flaps and are capable of being fitted, through the open lateral faces of the packages, respectively into said gaps and of being automatically wedged under the common flange (20) of the pots of said layer or layers.

2. Grouping element according to claim 1, for grouping a plurality of packages (12, 14, 16) each containing a single block of pots, characterised in that the lateral flaps (28, 30) are provided, at each of their ends, with a single tab (32, 36), said tab being provided with a horizontal edge (42) intended to be wedged under the common flange (20) of the block of pots.

3. Grouping element according to claim 1, for grouping packages (12, 14, 16) each containing at least two layers of blocks of pots, characterised in that the lateral flaps (28, 30) are provided, on each of their vertical edges, with as many tabs (32, 34, 36, 38) as there are layers of blocks in the packages, said tabs respectively penetrating into said gaps formed in said layers.

4. Grouping element according to claim 3, characterised in that the base wall (26), the lateral flaps (28, 30) and the tabs (32, 34, 36, 38) are made from a single substantially rectangular cardboard blank, the upper tabs (32, 36) being provided with a horizontal edge (42) intended to be inserted under the flange (20) of the upper block, while the lower tabs (34, 38) have a rounded edge (44) which permits them to be inserted under the flanges (20) of the lower blocks, during the course of pivoting the lateral flaps towards their vertical position, without interfering with the edge of said lower flanges.

5. Grouping element according to claim 4, characterised in that said rounded edge (44) is extended by a notch (46) formed between an upper tab (32, 36) and a lower tab (34, 38), said notch overlapping the edge of the lower flange.

6. Grouping element according to one of claims 4 and 5, characterised in that the base wall (26) has holes (61) through which push-buttons (60) are capable of acting to raise en bloc the assembly of blocks which are contained in the two most remote packages (12, 16), until the upper tabs (32, 36) with the horizontal edge (42) have been inserted under the flange of the upper block.

7. Grouping element according to one of claims 1 to 3, characterised in that the base wall (26) is made separately from a rectangular cardboard blank provided, on two opposite sides, with foldable gluing lugs (64, 66), and in that the lateral flaps (28, 30) are made separately from two other distinct cardboard blanks which are secured to the base wall by being glued onto said lugs, after their tabs have been positioned in said gaps (57, 58).

8. Grouping element according to claim 7, characterised in that the lateral flaps (28, 30) are made from cardboard which is resistant to vertical compression, and the base wall (26) is made from less resistant cardboard.

9. Grouping element according to one of claims 1 to 3, characterised in that the base wall (26) and one of the lateral flaps (28) are made from the same cardboard blank, and in that the other lateral flap (30) is made separately from another cardboard blank and is attached to the base wall by being glued onto a foldable lug (66) provided on the edge of the base wall, which edge is situated opposite the first lateral flap (28).

10. Grouping element according to one of the preceding claims, characterised in that the base wall (26) has slots (52, 54) adjacent to the fold lines (22, 24) of the lateral flaps on the base wall, and the lateral flaps are provided, on their free longitudinal edge, with lugs (48, 50), the lugs of one grouping element being capable of being fitted into the slots of a grouping element placed thereabove.

11. Grouping element according to one of the preceding claims, characterised in that the lateral flaps are pierced with holes (56) for fingers to pass through, and to permit air to circulate between the pots.

12. Grouping element according to claim 10, characterised in that it comprises, moreover, a lid (70) formed by a sheet of cardboard provided with slots (72), into which the lugs (48, 50) fit, said lid being provided with foldable lugs (74) intended to be glued to the lateral flaps (28, 30).

13. Grouping element according to one of the preceding claims, characterised in that said lateral flaps (28, 30) are each provided with at least one tongue (80, 82; 95, 97), which may be folded along a fold line (84, 86; 98, 100) to be level with the upper face (93) of the packages, said tongue being provided with a hook portion (90) capable of engaging with retaining means (92, 94, 96) formed on the flange (20) situated under said upper face.

14. Grouping element according to claim 13, characterised in that the tongue (80, 82) has a shape which extends in the direction of the height of the corresponding lateral flap (28, 30), and said tongue is cut-out from the surface of the lateral flap and folded along a horizontal fold line (84, 86) situated in alignment with the upper edge (88) of the lateral flap, said tongue being positioned above the upper wall (93) of at least one of the packages of the grouping, and its hook portion (90) being engaged, through an opening (92) formed in said upper wall of the package, in a cut-out portion (96) formed in the flange of the upper block contained in said package.

15. Grouping element according to claim 14, characterised in that the fold lines (84, 86) of the tongues (80, 82) are situated on raised portions (48, 50), which project relative to said upper edge (88) of the lateral flap.

16. Grouping element according to claim 14, characterised in that each lateral flap (28, 30) is provided with at least one tongue (80, 82) which, in the position of use, overlaps the adjacent upper ridges appertaining to two respectively adjacent packages (12, 14 and 14, 16), the hook portion of this tongue engaging, through contiguous openings (92, 94) formed in the region of these ridges, in a cut-out portion (96) provided on the external edge of the flange.

17. Grouping element according to claim 14, characterised in that each lateral flap (28, 30) is provided with at least one tongue, the hook portion of which is inserted, through an opening formed in the middle of one of the packages, preferably of the central package (14), and engages with a cut-out portion formed in the middle of the flange.

18. Grouping element according to claim 13, characterised in that the tongues (95, 97) are external to the lateral flaps (28, 30) and are hinged along the upper edges (88) of the lateral flaps, said tongues being inserted between the upper wall of one of the packages of the grouping and the flange (20) of the upper block contained in said package.

19. Grouping element according to claim 18, characterised in that each lateral flap is provided with a plurality of tongues capable of being inserted into each of the packages of the grouping, between the upper wall of these packages and the upper flange.

20. Grouping element according to one of claims 18 and 19, characterised in that the length of the tongues (95, 97) is slightly less than the width of a package.

21. Grouping element according to one of claims 1-3 and 7-20, characterised in that it is made from three distinct cardboard blanks which form the base wall (26) and the two lateral flaps (28, 30), the latter being connected to the base wall, after the tabs and the tongues have been positioned, by being glued onto foldable lugs formed on the longitudinal edges of the base wall.

22. Grouping element according to one of claims 1 to 12, characterised in that each of the lateral flaps (28, 30) is provided with at least one foldable lug (101, 102, 104; 112; 116) intended to be glued to at least one of the walls (93; 122, 124) of at least one of the packages.

23. Grouping element according to claim 22, characterised in that the lug or lugs (101, 102, 104; 112) is or are hinged on the upper edge (88) of the lateral flaps and glued onto the upper wall (93) of at least one of the packages.

24. Grouping element according to claim 23, characterised in that, in the case where the lateral flap only comprises a single lug, this lug is formed in the middle of the length of the upper edge (88) of the lateral flap and is glued to the upper wall of the package (14) situated in the centre of the grouping of packages.

25. Grouping element according to claim 22, characterised in that the lugs are equal in number to the number of the grouped packages (12, 14, 16) and are glued respectively to the upper walls of the packages.

26. Grouping element according to claim 22, characterised in that each lateral flap is provided, on its upper edge (88), with a single lug (112) equal in length to the total width of all of the packages of the grouping, said lug being glued onto the upper walls of all of the packages.

27. Grouping element according to claim 22, characterised in that the lugs to be glued (116) are cut out of the surface of the lateral flaps and are hinged on fold lines (120) disposed so that, when the tabs (32, 34, 36, 38) are engaged between the pots, the lugs (116) are in the plane of the vertical walls (122, 124) of one of the packages.

28. Grouping element according to one of the preceding claims, characterised in that the glue used is of the type which does not leave any trace on the wall of the package when the lug is detached.

29. Grouping element according to one of claims 22 to 27, characterised in that the glue used may also be a conventional glue, the lug being glued, in this case, onto a pre-cut zone (106) of the wall of the package, for example in the form of a semi-circle, which zone is removed at the same time as the lug is detached.

30. Grouping element according to one of claims 1 to 12, characterised in that the upper tabs (32, 36) are provided, on their upper edge, with lugs (43) capable of being locked into slots (19) formed on the flange (20) at the junctions between each group of four pots.

31. Grouping element according to claim 30, characterised in that the base wall (26) has four holes (61) intended to absorb the bosses (45) which appear on the upper wall (47) of the most remote packages (12, 16), and which are due to the presence of the lugs (43).
